# FASCICULE DE BREVET EUROPEEN

(11) **EP 0 768 912 B1**
(45) Date de publication et mention de la délivrance du brevet: **07.01.1999**
(21) Numéro de dépôt: 93919438.7
(22) Date de dépôt: 10.09.1993
(51) Int. Cl.: A63C 5/12, A63C 9/00, A63C 5/00

(54) **SKI INCORPORANT DES MOYENS DE LIAISON AVEC L'ETRIER DE FIXATION DE LA CHAUSSURE DE SKI**
VERBINDUNG EINES SKIS MIT DEM SKIBINDUNGSBACKEN
SKI INCORPORATING MEANS FOR ATTACHMENT TO THE SKI BOOT BINDING

(30) Priorité: 10.09.1992 FR 9211002
(43) Date de publication de la demande: 23.04.1997
(73) Titulaire: HUDRY, Gaston Albert, F-73440 Les Menuires (FR)
(72) Inventeur: HUDRY, Gaston Albert, F-73440 Les Menuires (FR)
(74) Mandataire: Chanet, Jacques
(86) Numéro de dépôt international: FR9300867
(87) Numéro de publication internationale: WO9405382

(56) Documents cités:
- EP-A- 0 035 343
- EP-A- 0 354 379
- EP-A- 0 474 967
- WO-A-91/12860

## Description

L'invention est du domaine du sport et elle a plus particulièrement pour objet un ski.

Le ski est élaboré, tant dans sa forme que dans sa structure, pour procurer le meilleur effet de glissement en fonction des nombreuses et diverses tensions auxquelles il est soumis, telles que vibrations, frottements, torsions et flexions. Le ski est couramment élaboré à partir de matériaux stratifiés divers, tels que résine, colle, polymère, enrobant d'autres matériaux plus ou moins durs, tels qu'acier, bois, céramique ou fibre de verre qui forment l'âme du ski.

Des étriers de fixation d'au moins une chaussure sur le ski sont conçus pour permettre la libération de la chaussure en cas de choc afin de préserver l'utilisateur de dommages corporels.

Un problème à resoudre réside dans la liaison entre les étriers et le ski. Couramment, les étriers sont fixés sur le ski par l'intermédiaire d'une platine rapportée sur ce dernier au moyen d'une pluralité de vis. Ce mode de fixation des étriers entraîne une détérioration de la plaque, notamment par le perçage des trous de passage des vis, ce qui induit d'une part une dénaturation de l'architecture du ski, et d'autre part des altérations des surfaces ainsi exposées à l'humidité et à l'oxydation des vis. En outre, ce mode de fixation des étriers consiste en une liaison pluriponctuelle inadéquate avec les tensions considérées et la structure complexe du ski.

Un premier but de l'invention est de remédier aux inconvénients cités et de proposer un ski dont la liaison avec au moins un étrier de fixation d'une chaussure n'entraîne pas une dénaturation de la structure du ski.

Un deuxième but de l'invention est de permettre l'interchangeabilité simple et rapide d'une pluralité d'étriers de fixation pour un même ski. On connaît par la publication du brevet EP 0035343 (SHEKTER), un ski incorporant un relief allongé par rapport à sa face supérieure, le dit relief allongé présentant des faces latérales opposées, à savoir les petites faces, c'est à dire les faces transversales, participantes de moyens de liaison en emboîtement avec une platine d'un étrier au moins, la dite platine présentant à cette fin un relief correspondant.

La présence de ce relief permet de rapporter l'étrier sur le ski sans avoir à percer ce dernier ; toutefois, le choix des petites faces du relief comme faces participantes des moyens de liaison entraîne plusieurs inconvénients :
1.- la surface globale de liaison entre le ski et l'étrier est insuffisante pour permettre une fixation correcte,
2.- la mise en place de l'étrier s'effectuant transversalement par rapport à l'axe longitudinal du ski, l'étrier est positionné de manière déterminé suivant la longueur du ski et de manière imprécise suivant sa largeur ; il résulte de ces dispositions:
   a.- que la position de l'étrier suivant la longueur du ski ne peut être ajustée au gré de l'utilisateur,
   b.- que la distance séparant un couple d'étriers avant et arrière ne peut être ajustée en fonction de la taille de l'utilisateur,
   c.- qu'un mauvais positionnement des étriers par rapport à l'axe médian du ski est rendu possible.

Un troisième but de l'invention est de remédier aux inconvénients sus visés.

Selon l'invention, un ski du type de ski conformé en une plaque composée d'éléments de structure stratifiés et destiné à recevoir sur l'une de ses faces, dite supérieure, au moins un étrier de fixation, le ski incorporant à cette fin au moins un relief allongé en saillie par rapport à sa face supérieure, le dit relief allongé présentant des faces latérales opposées participantes de moyens de liaison en emboîtement avec une platine du dit étrier au moins, la dite platine présentant à cette fin un relief correspondant, est principalement caractérisé en ce que les faces du relief allongé participantes des dits moyens de liaison sont l'une au moins de ses grandes faces, c'est à dire ses faces longitudinales, de telle sorte que l'étrier soit positionné, d'une part de façon déterminé suivant le sens transversal du relief, et d'autre part de façon ajustable suivant le sens longitudinal du relief.

De préférence, le dit relief allongé est de type mâle par rapport au relief correspondant de l'étrier ; selon une forme alternative de réalisation, non préférée, le dit relief allongé est de type femelle par rapport au relief complémentaire de la platine de l'étrier et est formé d'une paire de parois en vis à vis.

Selon une forme préférée de réalisation, le dit relief allongé présente une section en queue d'aronde, ses grandes faces latérales surplombant la face supérieure du ski ; selon une autre forme de réalisation, le dit relief allongé est globalement conformé en parallélépipède.

Avantageusement, le dit relief allongé comporte sur l'une au moins de ses grandes faces des moyens de positionnement discrets (discontinus) de l'étrier, constitués par exemple d'une pluralité de crans équirépartis, tels qu'une crémaillère et/ou des trous borgnes, les dits moyens étant en outre de façon avantageuse apte à coopérer avec les moyens d'assujettissement habituels des étriers sur un ski.

Accessoirement, le dit relief incorpore au moins un élément ferromagnétique destiné à coopérer avec un élément ferromagnétique correspondant supporté par l'étrier.

Les moyens de liaison entre le ski et les étriers peuvent être appliqués à tous les genres de skis du type de ceux susvisés, quelle que soit leur largeur, tels que par exemple, le ski de fond, le ski alpin, le monoski, le surf, le ski nautique, et d'une manière plus générale les skis et planches utilisés dans les sports de glisse et nautiques.

Ainsi, un ski de l'invention pourra comporter une glissière unique dans le cas où celui-ci est d'une faible largeur, tel que pour un ski de fond et/ou un ski alpin, ou un couple de glissières pour les skis plus larges, tels que les monoski et surf, les glissières pouvant être soit l'une à côté de l'autre pour le monoski par exemple, soit dans le prolongement l'une de l'autre pour le surf par exemple.

Par ailleurs, selon des formes alternatives de réalisation d'un ski de l'invention en fonction de son application, le relief allongé est soit rectiligne, soit circulaire, et peut s'étendre suivant la longueur du ski et/ou de façon oblique.

La présente invention sera mieux comprise et des détails en relevant apparaîtront à la description qui va être faite de formes préférées de réalisation en relation avec les figures des planches annexées dans lesquelles :
la fig.1 est une représentation schématique en perspective d'un ski relevant de l'art antérieur,
les fig.2 à 4 sont des vues schématiques respectivement de face, de dessus et en coupe d'une forme de réalisation préférée d'un ski de l'invention,
les fig.5 à 7 sont des vues schématiques respectivement de face, de dessus et en coupe d'une autre forme de réalisation,
les fig.8 à 11 sont des représentations schématiques en perspective de skis pourvus respectivement de différents moyens de positionnement discrets d'étriers de fixation,
les fig.12 à 16 sont des illustrations respectives de différentes applications,
les fig.17 à 20 sont des vues en coupe illustrant différents moyens respectifs d'obtention d'un ski de l'invention,

Sur la fig.1, un ski 2 est doté d'un relief 4 destiné à coopérer par emboîtement avec un relief correspondant 6 ménagé dans la platine 8 d'étriers de fixation 10 et 12, tel que cela l'a été décrit par le brevet EP 0035343 (SHEKTER)

Ce relief est en saillie sur la face supérieure 14 du ski 2 destinée à recevoir les étriers 10 et 12, les faces transversales 16 et 18 du dit relief 4 participant des moyens de liaison entre le ski 2 et la platine 8 des étriers 10 et 12.

Il apparaît de façon évidente qu'une tel structure de ski offre des surfaces de liaison avec des étriers de fixation 10 et 12 insuffisantes, et ne permet ni d'ajuster 1 la position de la platine 8 suivant la longueur du ski 2, ni d'ajuster 3 la position d'étriers avant 12 et arrière 10 l'un par rapport à l'autre en vue de régler celle-ci en fonction de la taille de l'utilisateur, ni de guider 5 les étriers 10 et 12 transversalement au ski 2 en vue du réglage de leur position par rapport à l'axe longitudinal médian de celui-ci.

Les fig.2 à 20 illustrent un ski 2 présentant un relief allongé 20, en saillie par rapport à la face supérieure 14 du ski 2, les grandes faces 22,24 et 26 du dit relief allongé 20 étant participantes des moyens de liaison avec les étriers. On comprendra par grandes faces les faces longitudinales du relief allongé, tant ses faces latérales 22 et 24 que sa face supérieure 26.

On remarquera sur les fig.2 à 4 d'une part et sur les fig.5 à 7 d'autre part que le relief allongé 20 peut être soit de type mâle (fig.2 à 4), soit de type femelle (fig.5 à 7) par rapport au relief complémentaire de l'étrier, le relief allongé 20 étant formé dans ce dernier cas de deux parois 28 et 30 en vis en vis.

Sur les fig.8 à 11, le relief allongé 20 comporte des moyens de positionnement discrets (discontinus) des étriers, les dits moyens étant destinés à coopérer avec les moyens d'assujettissement dont sont généralement pourvus les étriers. Ces moyens de positionnement et d'assujettissement sont par exemple constitués d'une crémaillère 32 (fig.8 et 9) et/ou de trous borgnes, tels que 34 (fig.10 et 11), ménagés sur les faces latérales 22 et 24 (fig.8 et 10) ou supérieure 26 (fig.9 et 11) du relief allongé 20.

Sur les fig.2 à 7, le relief allongé 20 présente une section en queue d'aronde, ses grandes races latérales 22 et 24 surplombant la face supérieure 14 du ski 2, tandis que sur les fig.8 à 11, le relief allongé 20 est un parallélépipède. On notera toutefois que les dispositions décrites concernant les dits moyens de positionnement discrets 32 et/ou 34 sont envisageables pour des reliefs 20 de section diverse, tels que ceux représentés sur les fig.2 à 7.

Sur les fig.12 à 16, les applications d'un ski de l'invention sont diverses et nombreuses : à l'instar des applications au ski de fond et ski alpin représentées sur les fig. 2 à 7, un ski de l'invention peut encore trouver son application dans le monoski (fig.12) ou encore dans le surf (fig.13 à 16).

On remarquera que le ski 2 peut comporter un relief 20 unique (fig.13) comme un couple de reliefs 21 et 23 -ou davantage encore- (fig.12,14 à 16), que le relief 20 peut être rectiligne et s'étendre suivant la longueur du ski 2 (fig.1 à 12, 15) ou de manière oblique (fig.13 et 14), et que le relief 20 peut être de conformation circulaire, en demi lune par exemple (fig.16).

Sur les fig.17 à 20, le relief allongé 20 est formé à partir d'un insert 36, celui-ci étant élaboré à partir, soit d'une matière métallique, soit de l'une des matières à partir desquelles sont élaborées les différentes strates du ski, telles qu'une résine et/ou une matière composite.

Sur la fig.17, l'insert est rapporté pendant le thermoformage du ski 2 pour se trouver enrobé par la strate externe 38 de ce dernier, tandis que sur la fig.18 l'insert 36 est serti dans le ski 2, et que sur la fig.19 l'insert 36 est clipsé à l'intérieur d'une encoche 40 ménagée dans le ski 2 et éventuellement collé ; toutefois, l'insert pourrait être simplement collé sur un emplacement 42 préparé sur la face supérieure 14 du ski 2.

On a pu observer, à la description qui vient d'être faite de formes de réalisation de la présente invention, que ces formes reprennent dans leur caractériste principale celle des figures 2A et 2D de la demande de brevet FR 9211002 (HUDRY) dont la priorité est revendiquée dans la présente demande internationale, les dites figures 2A et 2D de la demande française se retrouvant respectivement dans les figures 6-7 et 3-4 de la demande de brevet internationale ; les autres réalisations de la demande française ont été abandonnées.

Bien que l'on ait décrit et représenté des formes préférées de réalisation, il doit être compris que la portée de la présente invention n'est pas limitée à ces formes mais qu'elle s'étend à tout ski comportant les caractéristiques énoncées plus haut.

## Revendications

1. Ski, du type conformé en une plaque composée d'éléments de structure stratifiés et destiné à recevoir sur l'une de ses faces, dite supérieure, au moins un étrier de fixation( 10 et 12), le ski incorporant à cette fin au moins un relief allongé en saillie par rapport à sa face supérieure (14), le dit relief allongé présentant des faces latérales opposées participantes de moyens de liaison en emboîtement avec une platine (8) du dit étrier (10 et 12) au moins, la dite platine(8) présentant à cette fin un relief correspondant (6), caractérisé:
en ce que les faces (22,24,26) du relief allongé (20) participantes des dits moyens de liaison sont l'une au moins de ses grandes faces, c'est à dire ses faces longitudinales ;
de telle sorte que l'étrier au moins (10 et 12) soit positionne, d'une part de façon déterminé suivant le sens transversal (5) du relief allongé (20), et d'autre part de façon ajustable suivant le sens longitudinal (1) du relief allongé ;

2. Ski selon la revendication 1 caractérisé :
en ce que le dit relief allongé (20) est de type mâle (fig.2 à 4, et 8 à 20) par rapport au relief correspondant ménagé dans l'étrier au moins (10 et 12) ;

3. Ski selon la revendication 1 caractérisé :
en ce que le dit relief allongé (20) est de type femelle (fig.5 à 7) par rapport au relief correspondant ménagé dans l'étrier au moins (10 et 12) et est formé d'une paire de parois (28 et 30) en vis à vis ;

4. Ski selon l'une quelconque des revendications 1 à 3 caractérisé :
en ce que le dit relief allongé (20) présente une section transversale en queue d'aronde (fig.2 à 7), ses grandes faces latérales (22 et 24) surplombant la face supérieure (14) du ski (2) ;

5. Ski selon l'une quelconque des revendications 1 à 3 caractérisé :
en ce que le dit relief allongé (20) est globalement conformé un parallélépipède (fig.8 à 11) ;

6. Ski selon l'une quelconque des revendications 4 et 5 caractérisé :
en ce que le dit relief allongé (20) comporte sur l'une au moins de ses grandes faces (22,24,26) des moyens de positionnement discret (32,34, fig. 8 à 11) de l'étrier au moins (10 et 12) ;

7. Ski selon la revendication 6 caractérisé :
en ce que les dits moyens de positionnement discrets sont constitués par une pluralité de crans équirépartis (32, fig.8 et 9) ;

8. Ski selon la revendication 6 caractérisé :
en ce que les dits moyens de positionnement discrets sont constitués par une pluralité de trous borgnes (34, fig.10 et 11) équirépartis ;

9. Ski selon la revendication 1 caractérisé :
en ce que le dit relief allongé (20) incorpore au moins un élément ferromagnétique destiné à coopérer avec un élément ferromagnétique correspondant supporté par l'étrier au moins (10 et 12) ;

10. Ski selon l'une quelconque des revendications précédentes, caractérisée :
en ce qu'il est réalisé comme ski de fond (fig.2 à 11), ski alpin (fig.2 à 11), monoski (fig. 12), ski nautique ou surf (fig.13 à 16).

## Claims

1. Ski of the type formed as a composite plate made of layered structural elements, designed to receive on one of its faces known as the upper face at least one fixing stirrup (10 and 12), for which purpose the ski incorporates at least one elongated relief projecting above its upper face (14), the said elongated relief having opposite lateral faces which participate as means of connection and fit together with at least one plate (8) of the said stirrup (10 and 12), the said plate (8) having for this purpose a corresponding relief (6),
**characterized in that**
the faces (22, 24, 26) of the elongated relief (20) which participate in the said means of connection include at least one of its large faces, i.e. its longitudinal faces,
such that the at least one stirrup (10 and 12) is located on the one hand in a fixed position along the transverse direction (5) of the elongated relief (20), and on the other hand in an adjustable position along the longitudinal direction (1) of the elongated relief.

2. Ski according to Claim 1,
**characterized in that**
the said elongated relief (20) is of the male type (Figs. 2 to 4 and 8 to 20) relative to the corresponding relief formed in the at least one stirrup (10 and 12).

3. Ski according to Claim 1,
**characterized in that**
the said elongated relief (20) is of the female type (Figs. 5 to 7) relative to the corresponding relief formed in the at least one stirrup (10 and 12), and consists of a pair of walls (28 and 30) facing one another.

4. Ski according to any of Claims 1 to 3,
**characterized in that**
the said elongated relief (20) has a transverse dovetail section (Figs. 2 to 7) with its large lateral faces (22 and 24) overhanging the upper face (14) of the ski (2).

5. Ski according to any of Claims 1 to 3,
**characterized in that**
the overall shape of the said elongated relief (20) is parallelepiped (Figs. 8 to 11).

6. Ski according to either of Claims 4 and 5,
**characterized in that**
the said elongated relief (20) comprises on at least one of its large faces (22, 24, 26) means (32, 34, Figs. 8 to 11)to hold the at least one stirrup (10 and 12) in a definite position.

7. Ski according to Claim 6,
**characterized in that**
the said means for definite positioning consist of a number of equally spaced serrations (32, Figs. 8 and 9).

8. Ski according to Claim 6,
**characterized in that**
the said means for definite positioning consist of a number of equally spaced blind holes (34, Figs. 10 and 11).

9. Ski according to Claim 1,
**characterized in that**
the said elongated relief (20) incorporates at least one ferromagnetic element designed to co-operate with a corresponding ferromagnetic element fitted on the at least one stirrup (10 and 12).

10. Ski according to any of the preceding claims
**characterized in that**
it is constructed as a ski for 'langlaufing' (Figs. 2 to 11), a downhill ski (Figs. 2 to 11), a mono-ski (Fig. 12), a water ski or a surfing ski (Figs. 13 to 16).

## Patentansprüche

1. Ski vom aus einer Platte, die aus mehrschichtigen Strukturelementen besteht, gebildeten Typ, der auf einer seiner Flächen, obere Fläche genannt, mindestens einen Befestigungsbügel (10 und 12) aufnehmen soll, wobei der Ski zu diesem Zweck mindestens ein in bezug auf seine obere Fläche (14) vorspringendes längliches Relief beinhaltet, das besagte längliche Relief gegenüberliegende Seitenflächen aufweist, die an Mitteln zur Verbindung durch Ineinandergreifen mit mindestens einer Platine (8) des besagten Bügels (10 und 12) beteiligt sind, und die besagte Platine (8) zu diesem Zweck ein entsprechendes Relief (6) aufweist, gekennzeichnet.
dadurch, daß die Flächen (22, 24, 26) des länglichen Reliefs (20), die an den besagten Verbindungsmitteln beteiligt sind, mindestens eine seiner großen Flächen sind, das heißt seiner Längsflächen;
so daß mindestens der Bügel (10 und 12) einerseits auf eine bestimmte Weise nach der Querrichtung (5) des länglichen Reliefs (20) und andererseits justierbar nach der Längsrichtung (1) des länglichen Reliefs positioniert wird;

2. Ski nach Anspruch 1, gekennzeichnet:
dadurch, daß das besagte längliche Relief (20) männlich (Abb. 2 bis 4 und 8 bis 20) ist in bezug auf das entsprechende, in mindestens den Bügel (10 und 12) eingearbeitete Relief;

3. Ski nach Anspruch 1, gekennzeichnet:
dadurch, daß das besagte längliche Relief (20) weiblich (Abb. 5 bis 7) in bezug auf das entsprechende, in mindestens den Bügel (10 und 12) eingearbeitete Relief und aus einem Paar einander gegenüberliegender Wände (28 und 30) gebildet ist;

4. Ski nach einem der Ansprüche 1 bis 3, gekennzeichnet:
dadurch, daß das besagte längliche Relief (20) einen schwalbenschwanzförmigen Querschnitt aufweist (Abb. 2 bis 7), wobei seine großen Seitenflächen (22 und 24) die obere Fläche (14) des Skis (2) überragen;

5. Ski nach einem der Ansprüche 1 bis 3, gekennzeichnet:
dadurch, daß das besagte längliche Relief (20) global als Parallelepipedon ausgebildet ist (Abb. 8 bis 11);

6. Ski nach einem der Ansprüche 4 und 5, gekennzeichnet:
dadurch, daß das besagte längliche Relief (20) auf mindestens einer seiner großen Flächen (22, 24, 26) Mittel zur diskreten Positionierung (32, 34, Abb. 8 bis 11) mindestens des Bügels (10 und 12) enthält;

7. Ski nach Anspruch 6, gekennzeichnet:
dadurch, daß die besagten diskreten Positionierungsmittel aus einer Vielzahl von gleichmäßig verteilten Kerben (32, Abb. 8 und 9) bestehen;

8. Ski nach Anspruch 6, gekennzeichnet:
dadurch, daß die besagten diskreten Positionierungsmittel aus einer Vielzahl von gleichmäßig verteilten Blindlöchern (34, Abb. 10 und 11) bestehen;

9. Ski nach Anspruch 1, gekennzeichnet:
dadurch, daß das besagte längliche Relief (20) mindestens ein ferromagnetisches Element beinhaltet, das mit einem entsprechenden, von mindestens dem Bügel (10 und 12) getragenen ferromagnetischen Element Zusammenwirken soll;

10. Ski nach einem der obenstehenden Ansprüche, gekennzeichnet:
dadurch, daß er als Langlaufski (Abb. 2 bis 11), Alpinski (Abb. 2 bis 11), Monoski (Abb. 12), Wasserski oder Surfbrett (Abb. 13 bis 16) ausgeführt ist.
